# EUROPÄISCHE PATENTSCHRIFT

(11) **EP 2 065 091 B1**
(45) Veröffentlichungstag und Bekanntmachung des Hinweises auf die Patenterteilung: **12.01.2011**
(21) Anmeldenummer: 07023275.6
(22) Anmeldetag: 30.11.2007
(51) Int. Cl.: B02C 13/284, B02C 23/16

(54) **Materialzerkleinerer**
Material grinder
Désintégrateur de matériau

(43) Veröffentlichungstag der Anmeldung: 03.06.2009
(73) Patentinhaber: Lindner, Manuel, 9800 Spittal/Drau (AT)
(72) Erfinder: Schiffer, Peter, 9872 Millstatt (AT); Fritz, Mario, 9872 Millstatt (AT); Tiefnig, Egon, 9751 Sachsenburg (AT); Manuel Lindner, 9800 Spittal/Drau (AT)
(74) Vertreter: Grünecker, Kinkeldey, Stockmair & Schwanhäusser Anwaltssozietät

(56) Entgegenhaltungen:
- EP-A- 0 080 621
- WO-A-2007/062700
- US-A- 5 150 844

## Beschreibung

### Gebiet der Erfindung

Die vorliegende Erfindung betrifft eine Vorrichtung zur Zerkleinerung der Komponenten eines Materialstroms und insbesondere von Abfallprodukten, wobei die Vorrichtung rotierende Messer und stationäre Messer (Gegenmesser, Statormesser), zwischen denen die Zerkleinerung erfolgt, und eine Siebeinrichtung, durch welche die zerkleinerten Komponenten ausgetragen werden, umfasst.

### Stand der Technik

Gewerbeabfall, Industrieabfall, Hausabfall etc., z.B. (Hart-)Kunststoff, Textilien, Verbundstoffe, Gummi oder Althölzer (wie Paletten und Spanplatten), bedürfen vor ihrer endgültigen Entsorgung oder insbesondere vor der Rückführung in der Wertstoffkreislauf der Zerkleinerung. Zur Zerkleinerung sind in dem Stand der Technik Ein- oder Mehrwellen - Zerkleinerer bekannt, welche beispielsweise durch Radlader, Gapelstapler oder Förderbänder über einen Trichter zur Materialaufgabe beschickt werden.

Ein zentrales Element eines herkömmlichen Zerkleinerers stellt eine Rotoreinheit dar, welche einen Rotor umfasst, der mit Messern, die z. B. mit konkav geschliffenen Rundschneidkronen versehen sein können, bestückt ist. Die Messer sind beispielsweise durch Verschrauben an Messerträgem befestigt, die in Messertaschen eingeschweißt oder z. B. angeschraubt sein können, welche in den Rotor gefräst sind. Die Zerkleinerung des aufgegebenen Materials erfolgt zwischen den mit dem Rotor rotierenden Messern und stationären, d.h. nicht rotierenden, Gegenmessem (Statormessern, Abstreifkämmen).

Das aufgegebene Material kann durch eine lastabhängig gesteuerte Schubeinrichtung in Richtung des drehenden Rotors gedrückt werden. Nach der Zerkleinerung zwischen den rotierenden Messern und den Gegenmessem wird das Material durch eine Siebeinrichtung, welche den Zerkleinerungsfaktor nach Maßgabe der Siebgröße bestimmt, ausgetragen und mithilfe eines Transportbandes, einer Transportschnecke, eines Kettenförderers oder einer Absauganlage usw. weiterbefördert. Die Siebeinrichtung kann einen Siebkorb mit mehreren Siebsegmenten, beispielsweise mit einer Siebgröße von 5 bis 150 mm, umfassen.

Sowohl die rotierenden Messer als auch die Statormesser unterliegen einer starken Abnutzung und müssen daher nach einer bestimmten Betriebsdauer gedreht bzw. ersetzt werden. Ebenso müssen die Siebe in regelmäßigen Abständen erneuert werden. Im allgemeinen können die auf dem Rotor montierten Messer relativ leicht mit wenigen Handgriffen (bis zu acht Mal) gedreht und gewendet werden, bis ein Austausch erforderlich ist. Eine typische Nutzungszeit für die Statormesser beträgt 50 bis 500 Stunden. In dem Stand der Technik sind zwei Varianten der Anbringung der Statormesser mit damit verbundenen entsprechenden Wartungsverfahren bekannt.

Zum einen können die Statormesser gemeinsam mit den Sieben an einer nach oben schwenkbaren Ausschwenkwand befestigt sein. Das Drehen bzw. der Austausch der Statormesser erfolgt im ausgeschwenkten Zustand der Ausschwenkwand und somit in Überkopfarbeit, da die Aussschwenkwand in Überkopfhöhe ausgeschwenkt werden muss. Die Überkopfarbeit an den schweren Statortnessern und Befestigungsteilen mit Einzelgewichten von bis zu 25 kg ist mühselig und gefährlich und ist mit relativ langen Rüstzeiten verbunden, in denen kein Betrieb des Zerkleinerers möglich ist. Zudem ist die Maschinensteifigkeit dadurch herabgesetzt, dass die Aufnahme der Statormesser in dieser Variante nicht mit dem Gehäuse verschweißt werden kann.

Gemäß einer alternativen Bauart ist die Aufnahme der Statormesser hingegen fest mit dem Maschinengehäuse verschweißt. Jedoch muss ein Mechaniker zur Wartung der Statormesser entweder über den Rotor in den Schneidraum steigen und unter beengten Verhältnissen zeitaufwändig an den Statormessern arbeiten oder wiederum nach Öffnen einer Wartungsklappe in der Gehäusewand über Kopf die notwendigen Wartungsarbeiten erledigen.

Die EP 0 080 621 A2 offenbart einen Papierzerkleinerer mit einem von oben mit zu zerkleinerndem Gut zu beschickenden Rotor mit horizontaler Achse sowie einem unterhalb des Rotors angeordneten Auslassrost soll so verbessert werden, dass er Gut wechselnder Art auf eine jeweils vorgegebene Feinheit mit möglichst günstigem Wirkungsgrad zerkleinern kann und bei laufendem Rotor auch kurzfristig wechselnden Anforderungen anzupassen ist. Der Auslassrost besteht hierbei aus zwei Hälften, die die untere Rotorhälfte im wesentlichen umschliessen und die innerhalb des Gehäuses um etwa in der Höhe der Rotorachse horizontal verlaufende Rostachsen (8, 9) seitlich auszuschwenken sind.

Die US 5 150 844 A offenbart eine Vorrichtung zur Zerkleinerung von Abfall, welche einen Rotor mit Rotorzähnen umfasst, welcher in Zusammenarbeit mit einer Ambossleiste (anvil), die Arbeitsflächen umfasst, betrieben wird. Die in der US 5 150 844 A beschriebenen Zerkleinerungsvorrichtung umfasst des Weiteren ein Rost, welches drehbar um einen Achse und gelagert auf einen Roststift vorgesehen ist. Bei einem Blockieren der Zerkleinerungsvorrichtung durch nicht zerkleinerbares Material, wird der Rostscherstift abgeschert, und es schwingt das Rost von dem Rotor fort.

Da die Stillstandzeit des Zerkleinerers aus ökonomischen Gründen minimiert werden sollte, ist es wünschenswert, eine Montagekonstruktion für die Statormesser zu entwi-ckeln, die eine schnellere und sicherere Wartung, insbesondere eine vereinfachte Demontage abgenutzter Statormesser und Montage neuer Statormesser, ermöglicht.

### Beschreibung der Erfindung

Die oben gestellte Aufgabe wird durch eine Zerkleinerungsvorrichtung zur Zerkleinerung von Materialkomponenten, die dieser zugeführt werden, gemäß Anspruch 1 gelöst, welche umfasst
ein Gehäuse;
zumindest einen im Gehäuse gelagerten Rotor mit darauf angebrachten Rotormessern oder Rotorzähnen;
zumindest ein am Gehäuse abstützbares Statormesser; und
zumindest eine Siebeinrichtung, die von einem Betriebszustand der Zerkleinerungsvorrichtung nach unten oder seitlich für sich relativ zum Gehäuse in einen Wartungszustand bewegbar ist,
dadurch gekennzeichnet, dass
in dem Betriebszustand das zumindest eine Statormesser und die zumindest eine Siebeinrichtung aneinander abgestützt und aus diesem, wahlweise entweder die zumindest eine Siebeinrichtung oder die Zumindest eine Siebeinrichtung und das zumindest eine Statormesser gemeinsam in den Wartungszustand bewegbar sind.

Die Messer können, insbesondere durch Schrauben, austauschbar an dem Rotor befestigt sein. Zähne, die insbesondere an dem Rotor angeschweißt sein können, dienen einer eher reißenden statt schneidenden Zerkleinerung der Materialkomponenten.

Insbesondere kann die Siebeinrichtung von dem Betriebszustand in den Wartungszustand schwenkbar sein. In diesem Fall schwebt in dem Wartungszustand ein Ende der Siebeinrichtung, das im Betrieb mit der Zerkleinerungsvorrichtung verbunden ist, in der Luft, während das entgegengesetzte Ende an der Zerkleinerungsvorrichtung (insbesondere einem Gehäuse derselben) angelenkt ist, so dass die Siebeinrichtung z. B. um eine Achse an dem angelenkten Ende schwenken kann und in dem Wartungszustand um diese Achse um einen vorbestimmten Winkel geschwenkt ist.

Im Betriebszustand sind das zumindest eine Statormesser und die Siebeinrichtung miteinander verbunden, namentlich an dem Ende der Siebeinrichtung, das in dem Wartungszustand in der Luft schwebt. Es kann vorgesehen sein, dass in einem weiteren Wartungszustand, der von dem oben genannten verschieden ist, das zumindest eine Statormesser lediglich mit dem Gehäuse der Zerkleinerungsvorrichtung verbunden ist.

Hiermit eröffnen sich insbesondere zwei Möglichkeiten für einen verbesserten Wartungsbetrieb: Erstens kann in dem ersten Wartungszustand das zumindest eine Statormesser mit der zumindest einen Siebeinrichtung verbunden sein. Zweitens kann in dem zweiten Wartungszustand das zumindest eine Statormesser mit einem Gehäuse der Zerkleinerungsvorrichtung verbunden sein. Die Zerkleinerungsvorrichtung der Erfindung kann so ausgebildet sein, dass beide Varianten von einer Wartungsperson gewählt werden können.

Somit kann in der erfindungsgemäßen Zerkleinerungsvorrichtung in dem Wartungszustand der Siebeinrichtung das zumindest eine Statormesser wahlweise mit dem Gehäuse der Zerkleinerungsvorrichtung verbunden sein.

Beispielsweise ist in dem Betriebszustand das zumindest eine Statormesser sowohl mit der zumindest einen Siebeinrichtung als auch mit einem Gehäuse der Zerkleinerungsvorrichtung derart verbunden, dass es in dem Wartungszustand, gemäß der Wahl einer Wartungsperson (z.B. durch Lösen entsprechender Befestigungsmittel, wie Schrauben usw.), entweder lediglich mit der zumindest einen Siebeinrichtung oder lediglich mit dem Gehäuse der Zerkleinerungsvorrichtung verbunden ist. Die Verbindung mit dem Gehäuse bzw. der Siebeinrichtung kann insbesondere über Messeraufnahmen erfolgen, die in entsprechenden Messertaschen eingefügt sind.

Das bedeutet, dass, wenn eine Wartung des zumindest einen Statormessers erforderlich ist, z.B. das zumindest eine Statormesser ausgetauscht werden muss, die Siebeinrichtung im Wartungszustand mit dem Statormesser verbunden ist, d.h. mit demselben von dem Gehäuse der Zerkleinerungsvorrichtung weggeschwenkt ist. Insbesondere kann dadurch das zumindest eine Statormesser bis zu einer Höhe geschwenkt werden, die für einen Mechaniker bequem zu erreichen ist, ohne dass er über Kopf arbeiten müsste, also z.B. bis zu einer Höhe von etwa einem Meter über der Grundfläche, auf der die Zerkleinerungsvorrichtung aufgestellt ist. Dadurch wird die Wartung der Statormesser gegenüber dem Stand der Technik deutlich vereinfacht und somit die Stillstandzeit der Zerkleinerungsvorrichtung deutlich herabgesenkt.

Wenn andererseits lediglich eine Wartung eines Siebes der Siebeinrichtung notwendig ist, ist es praktikabler, dass diese von der Zerkleinerungsvorrichtung fort in den Wartungszustand geschwenkt wird, ohne dass dabei die Position des zumindest einen Statormessers gegenüber der im Betriebszustand verändert würde (d.h. das Statormesser wird nicht mit geschwenkt).

Es sei betont, dass gemäß der vorliegenden Erfindung die Siebeinrichtung als Transportmittel für das Statormesser in den Wartungszustand hinein dient. Während ein Schwenken der Siebeinrichtung gemäß einer bevorzugten Weiterbildung vorgesehen ist, kann die Erfindung auch durch eine horizontale Bewegung der Siebeinrichtung aus dem Betriebszustand heraus oder durch ein vertikales Absenken derselben realisiert werden. In diesen Fällen kann die Siebeinrichtung insbesondere das von dem Gehäuse des Zerkleinerers (bzw. der an diesem befestigten Messeraufnahme) gelöste Statormesser tragen, ohne dass dieses durch Befestigungsmittel mit der Siebeinrichtung verbunden zu sein bräuchte, bzw. solche Befestigungsmittel brauchen lediglich dazu ausgebildet zu sein, ein Verrutschen des Statormessers bei der Bewegung aus dem Betriebszustand in den Wartungszustand zu verhindern.

In der Zerkleinerungsvorrichtung kann das zumindest eine Statormesser in einer Statormesseraufnahme lösbar befestigt sein, die in oder an der zumindest einen Siebeinrichtung, insbesondere durch Verschweißen oder Verschrauben, angebracht ist, oder die in oder an dem Gehäuse der Zerkleinerungsvorrichtung, insbesondere durch Verschweißen oder Verschrauben, angebracht ist. Somit kann also prinzipiell die eigentliche mechanische Lagerung des oder der Statormesser sowohl durch das Gehäuse der Zerkleinerungsvorrichtung als auch durch einen Rahmen o. ä. der Siebeinrichtung erfolgen. In dem ersten Fall kann die Steifheit der Zerkleinerungsvorrichtung erhöht werden. In dem zweiten Fall kann auch eine gegebenenfalls erforderliche Reparatur der Messeraufnahme erleichtert werden.

Insbesondere kann in der Zerkleinerungsvorrichtung gemäß einer Weiterbildung das zumindest eine Statormesser lösbar mit dem Gehäuse und/oder der zumindest einen Siebeinrichtung über Verbindungsmittel verbunden sein, die dazu ausgebildet sind, manuell oder elektrisch von einer Wartungsperson zum Befestigen des zumindest einen Statormessers an dem Gehäuse und/oder der zumindest einen Siebeinrichtung oder zum Lösen des zumindest einen Statormessers von dem Gehäuses und/oder von der zumindest einen Siebeinrichtung bedient zu werden.

Diese Verbindungsmittel können die oben genannten Aufnahmen für Statormesser umfassen. Ebenso können sie Schraubverbindungen, Steckverbindungen usw. enthalten. Insbesondere können sie über entsprechende Stellmotoren elektrische aktuierbare Verbindungen enthalten. Somit lässt sich der Wartungskomfort weiter erhöhen.

Gemäß einer vorteilhaften Weiterbildung ist die Siebeinrichtung der Zerkleinerungsvorrichtung dazu ausgebildet, von dem Betriebszustand in den Wartungszustand um einen Winkel von zwischen 10° und 180°, insbesondere 40° bis 60°, in eine Richtung zu schwenken (bzw. geschwenkt zu werden), die der Drehrichtung des zumindest einen Rotors im Betriebszustand entgegengesetzt oder gleichläufig ist. Der Winkel bemisst sich hierbei gemäß der Drehung um eine Achse an einem angelenkten Ende der Siebeinrichtung bzw. gemäß eines Winkelabstands eines Endes der Siebeinrichtung von der Position, in der dieses Ende im Betriebszustand mit dem in diesem Zustand mit der Zerkleinerungsvorrichtung verbundenen Statormesser verbunden ist (siehe auch Beschreibung mit Bezug auf Figur 1 unten). Durch ein Schwenken um einen Winkel von z. B. 40 bis 100 Grad kann erreicht werden, dass eine Wartungsperson die Wartung sowohl der Siebe als auch des zumindest einen Statormessers leicht vornehmen kann.

Die Zerkleinerungsvorrichtung mag gemäß einem Beispiel weiterhin eine hydraulischen Antriebsvorrichtung umfassen, die dazu ausgebildet ist, die zumindest eine Siebeinrichtung von dem Betriebszustand der Zerkleinerungsvorrichtung in den Wartungszustand zu schwenken. Eine solche hydraulische Antriebseinrichtung kann sehr zuverlässig und kostengünstig arbeiten.

Während verschiedene Formen und Konstruktionsweisen der Siebeinrichtung in der vorliegenden Erfindung umfasst sind, kann die Siebeinrichtung der Zerkleinerungsvorrichtung gemäß einem der vorherigen Weiterbildungen in dem Betriebszustand den zumindest einen Rotor zumindest teilweise umgeben. So wird ein effizienter sicherer Materialaustrag mit einer Klassifizierung durch die Siebe erreicht. In diesem Fall gibt die zumindest eine Siebeinrichtung in dem Wartungszustand zumindest einen Teil des zumindest einen Rotors frei, so dass eine Wartungsperson in dem Wartungszustand freien Zugang zu zumindest einem auf dem zumindest einen Rotor angebrachten Rotormesser oder Rotorzahn hat. Somit kann auch eine Wartung der Rotormesser leicht durchgeführt werden. Insbesondere kann die zumindest eine Siebeinrichtung die geometrische Form eines Segments eines Ellipsoids aufweisen. Sie kann also beispielsweise die Form eines Teils eines Zylinders oder Zylindermantels oder einer Kugel oder eines Kugelmantels aufweisen.

In den oben beschriebenen Beispielen für die erfindungsgemäße Zerkleinerungsvorrichtung können das zumindest eine Statormesser und die zumindest eine Siebeinrichtung vorteilhafter Weise durch eine Sicherungsschraube einander befestigt sein. Hierdurch kann ein Verschieben des Statormessers gegenüber der Siebeinrichtung bei der Bewegung von dem Betriebszustand in den Wartungszustand verhindert werden.

Des weiteren stellt die vorliegende Erfindung eine Siebeinrichtung für eine Zerkleinerungsvorrichtung, die zumindest ein Statormesser umfasst, insbesondere eine Siebeinrichtung für eine der oben beschriebenen Weiterbildungen der erfinderischen Zerkleinerungsvorrichtung zur Verfügung, wobei die Siebeinrichtung lösbare Verbindungsmittel umfasst, die dazu ausgebildet sind, die Siebeinrichtung mit einem oder mehreren Statormessern der Zerkleinerungsvorrichtung zu verbinden. Eine solche Siebeinrichtung kann als ganze ausgewechselt werden und auch zum Aufrüsten bestehender Zerkleinerer verwendet werden, insbesondere wenn es gewünscht ist, dass das zumindest eine Statormesser in einer Aufnahme lagert, die in der Siebeinrichtung integriert ist.

Weitere Merkmale und eine beispielhafte Ausführungsformen der vorliegenden Erfindung werden nachfolgend anhand der Zeichnung näher erläutert. Es versteht sich, dass die Ausführungsformen den Bereich der vorliegenden Erfindung nicht erschöpfen. Es versteht sich weiterhin, dass einige oder sämtliche der im Weiteren beschriebenen Merkmale auch auf andere Weise miteinander kombiniert werden können.
Figur 1a. 1b und 1c stellen ein Beispiel für eine Zerkleinerungsvorrichtung gemäß der vorliegenden Erfindung dar, in welcher ein Statormesser (Abstreifkamm) für einen Austausch desselben in eine Wartungsposition gebracht werden kann.
Figur 2 veranschaulicht ein Beispiel für eine Konfiguration von Siebeinrichtung, Statormesser und Gehäuse der Zerkleinerungsvorrichtung gemäß der vorliegenden Erfindung.

Wie in Figur 1a gezeigt, umfasst die Zerkleinerungsvorrichtung gemäß der vorliegenden Erfindung zumindest einen Rotor 1 mit Rotormessern 2 und ein Statormesser (einen Abstreifkamm) 3, d.h. ein in der Figur obenliegendes Statormesser 3, siehe auch Figur 1b und 1c. Zudem umfasst diese Zerkleinerungsvorrichtung eine Siebeinrichtung 4. Das Statormesser 3 ist im Betriebszustand mit der Siebeinrichtung 4 verbunden. Genauer sind Verbindungsmittel zwischen dem Statormesser 3 und dem Gehäuse der Zerkleinerungsvorrichtung und zwischen dem Statormesser 3 und der Siebeinrichtung 4 vorgesehen.

Wahlweise kann somit das Statormesser 3 beim Schwenken der Siebeinrichtung 4 in den Wartungszustand, d.h. beim Schwenken des Endes der Siebeinrichtung 4, das im Betriebszustand mit dem Statormesser 3 verbunden ist, von der Zerkleinerungsvorrichtung fort, mit der Siebeinrichtung 4 über Verbindungsmittel verbunden bleiben, wie es in Figur 1b gezeigt ist, oder an dem Gehäuse der Zerkleinerungsvorrichtung befestigt bleiben, wie es in Figur 1c gezeigt ist.

Es kann vorteilhafter Weise vorgesehen werden, dass die jeweilige Verbindung/Befestigung des Statormessers 3 wahlweise (durch Wahl einer Wartungsperson) in dem Wartungszustand bestehen bleibt. Es kann in einer vereinfachten Ausführungsform auch vorgesehen sein, dass eine Abstützung von dem Statormesser 3 und der Siebeinrichtung 4 aneinander in jedem Zustand (Wartungs- oder Betriebszustand) ohne Wahlmöglichkeit durch eine Wartungsperson bestehen bleibt. Die Siebeinrichtung 4 kann über eine Achse oder ein Gelenk usw. derart an einem Ende an dem Gehäuse der Zerkleinerungsvorrichtung angelenkt sein, dass eine Schwenkung der Siebeinrichtung 4 um einen Winkel a von 10°, 20°, 30°, oder 40°, vorzugsweise 50° - 120° oder darüber hinaus, je nach genauem Aufbau und spezifischer Konfiguration der Zerkleinerungsvorrichtung, erfolgt, um einer Wartungsperson eine möglichst bequeme und schnelle Wartung des Statormessers 3 zu ermöglichen. Den für die einfache Wartung optimalen Winkel kann der Fachmann leicht ermitteln und einstellen. Es sei erwähnt, dass das Statormesser in einer Vorrichtung, die verschiebbar ist, eingebaut sein kann.

Ein Beispiel für die sich im Betriebszustand ergebende Konfiguration von Siebeinrichtung, Statormesser und Gehäuse ist in der Schnittdarstellung in Längsrichtung (Achsrichtung der Zerkleinerungsvorrichtung) von Figur 2 gezeigt. Statormesser 3 und Siebeinrichtung 4 sind aneinander abgestützt. Das Statormesser 3 befindet sich in diesem Beispiel in direktem Kontakt mit dem Gehäuse 5. Die Konfiguration ist wie folgt gesichert. Eine Schraube 6 ist durch eine Bohrung der Siebeinrichtung 4 sowie eine Bohrung des Statormessers 3 hindurch in ein Gewinde, das in dem Gehäuse 5 vorgesehen ist, geschraubt und sichert so die genannten Komponenten aneinander. Eine weitere Schraube 7 dient der Befestigung des Statormessers 3 an dem Gehäuse 5 und ist entsprechende durch eine Bohrung des Statormessers 3 hindurch in ein Gewinde, das in dem Gehäuse 5 vorgesehen ist, geschraubt.

Eine Wartungsperson kann somit wahlweise die Schrauben 6 und 7 lösen, um die Siebeinrichtung 4 gemeinsam mit dem Statormesser 3 in einen Wartungszustand zu bewegen. Alternativ kann sie Schraube 6 lösen, ohne auch die Schraube 7 zu lösen, um die Siebeinrichtung 4 ohne das Statormesser 3 in einen anderen Wartungszustand zu bewegen. Das Statormesser 3 verbleibt in diesem anderen Wartungszustand der Siebeinrichtung 4 mit dem Gehäuse 5 der Zerkleinerungsvorrichtung verbunden.

In Figur 2 ist zudem eine Sicherungsschraube 8 gezeigt, die der Sicherung des Statormessers 3 an der Siebeinrichtung 4 bei einer Bewegung der Siebeinrichtung 4 in den erstgenannten Wartungszustand dient. Auch diese Sicherungsschraube 8 muss von der Wartungsperson gelöst werden, wenn die Siebeinrichtung 4 ohne das Statormesser 3 von dem Gehäuse 5 fort in den oben genannten anderen Wartungszustand bewegt werden soll.

In dem in Figur 2 gezeigten Beispiel können zudem Klemmteile-Verwendung finden, um mithilfe der Befestigungsschraube 7 das Statormesser 3 an dem Gehäuse 5 zu sichern und um das Statormesser 3 gegen ein Verrutschen gegenüber der Siebeinrichtung 4 bei einer Bewegung der Siebeinrichtung 4 in den erstgenannten Wartungszustand zu sichern.

Es versteht sich, dass die erfindungsgemäße Zerkleinerungsvorrichtung sowohl Einwellen- wie Mehrwellenzerkleinerer und insbesondere Vertikalzerkleinerer umfasst. Ebenso umfasst die erfindungsgemäße Zerkleinerungsvorrichtung Einwellengrobzerkleinerer, die vorzugsweise zur Vorzerkleinerung von unsortiertem Material eingesetzt werden können.

## Patentansprüche

1. Zerkleinerungsvorrichtung zur Zerkleinerung von Materialkomponenten, umfassend
ein Gehäuse (5);
zumindest einen im Gehäuse (5) gelagerten Rotor (1) mit darauf angebrachten Rotormessern oder Rotorzähnen (2);
zumindest ein am Gehäuse (5) abstützbares Statormesser (3); und
zumindest eine Siebeinrichtung (4), die von einem Betriebszustand der Zerkleinerungsvorrichtung nach unten oder seitlich für sich relativ zum Gehäuse (5) in einen Wartungszustand bewegbar ist, wobei
in dem Betriebszustand das zumindest eine Statormesser (3) und die zumindest eine Siebeinrichtung (4) aneinander angestützt sind **dadurch gekennzeichnet, dass** wahlweise entweder die zumindest eine Siebeinrichtung (4) oder die zumindest eine Siebeinrichtung (4) und das zumindest eine Statormesser (3) gemeinsam aus dem Betriebszustand in den Wartungszustand bewegbar sind.

2. Die Zerkleinerungsvorrichtung gemäß Anspruch 1, in der in dem Wartungszustand der Siebeinrichtung (4) das zumindest eine Statormesser (3) wahlweise mit dem Gehäuse (5) der Zerkleinerungsvorrichtung verbunden ist.

3. Die Zerkleinerungsvorrichtung gemäß Anspruch 1 oder 2, in der die zumindest eine Siebeinrichtung (4) von dem Betriebszustand der Zerkleinerungsvorrichtung in den Wartungszustand schwenkbar ist.

4. Die Zerkleinerungsvorrichtung gemäß einem der Ansprüche 1 bis 3, in der das zumindest eine Statormesser (3) in dem Betriebszustand sowohl mit der zumindest einen Siebeinrichtung (4) als auch mit dem Gehäuse (5) der Zerkleinerungsvorrichtung verbunden ist.

5. Die Zerkleinerungsvorrichtung gemäß einem der Ansprüche 1 bis 4, in der das zumindest eine Statormesser (3) in einer Statormesseraufnahme lösbar befestigt ist, die in oder an der zumindest einen Siebeinrichtung (4), insbesondere durch Verschweißen, angebracht ist, oder die in oder an dem Gehäuse (5) der Zerkleinerungsvorrichtung, insbesondere durch Verschweißen, angebracht ist.

6. Die Zerkleinerungsvorrichtung gemäß einem der Ansprüche 1 bis 5, in der das zumindest eine Statormesser (3) lösbar mit dem Gehäuse (5) und/oder der zumindest einen Siebeinrichtung (4) über Verbindungsmittel verbunden ist, die dazu ausgebildet sind, manuell oder elektrisch von einer Wartungsperson zum Befestigen des zumindest einen Statormessers an dem Gehäuse (5) und/oder der zumindest einen Siebeinrichtung (4) oder zum Lösen des zumindest einen Statormessers von dem Gehäuses (5) und/oder der zumindest einen Siebeinrichtung (4) bedient zu werden.

7. Die Zerkleinerungsvorrichtung gemäß einem der Ansprüche 1 bis 6, in der die zumindest eine Siebeinrichtung (4) von dem Betriebszustand in den Wartungszustand um einen Winkel von zwischen 10° und 180° in eine Richtung schwenkbar ist, die der Drehrichtung des zumindest einen Rotors (1) im Betriebszustand entgegengesetzt oder dieser gleich ist.

8. Die Zerkleinerungsvorrichtung gemäß einem der Ansprüche 1 bis 7, weiterhin eine hydraulischen Antriebsvorrichtung umfassend, die dazu ausgebildet ist, die zumindest eine Siebeinrichtung (4) von dem Betriebszustand der Zerkleinerungsvorrichtung in den Wartungszustand zu schwenken.

9. Die Zerkleinerungsvorrichtung gemäß einem der Ansprüche 1 bis 8, in der die zumindest eine Siebeinrichtung (4) in dem Betriebszustand den zumindest einen Rotor (1) zumindest teilweise umgibt.

10. Die Zerkleinerungsvorrichtung gemäß Anspruch 9, in der die zumindest eine Siebeinrichtung (4) in dem Wartungszustand zumindest einen Teil des zumindest einen Rotors (1) freigibt, so dass eine Wartungsperson in dem Wartungszustand freien Zugang zu zumindest einem auf dem zumindest einen Rotor (1) angebrachten Rotormesser oder Rotorzahn (2) hat.

11. Die Zerkleinerungsvorrichtung gemäß einem der Ansprüche 1 bis 10, in der das zumindest eine Statormesser (3) und die zumindest eine Siebeinrichtung (4) durch eine Sicherungsschraube (8) aneinander befestigt sind.

12. Siebeinrichtung für eine Zerkleinerungsvorrichtung, die zumindest ein an dem Gehäuse (5) der Zerkleinerungsvorrichtung abstützbares Statormesser (3) umfasst, **dadurch gekennzeichnet, dass** die Siebeinrichtung (4) lösbare Verbindungsmittel umfasst, die dazu ausgebildet sind, die Siebeinrichtung (4) mit einem oder mehreren Statormessern (3) der Zerkleinerungsvorrichtung zu verbinden.

## Claims

1. Grinder for grinding material components, comprising:
a housing (5);
at least one rotor (1) mounted in the housing (5), with rotor blades or rotor teeth (2) provided thereon;
at least one stator blade (3) that can be supported on the housing (5); and
at least one screening device (4) that can of itself be moved downwards or sideways, relative to the housing (5), from an operating position of the grinder into a maintenance position, wherein
in the operating position the at least one stator blade (3) and the at least one screening device (4) are supported on one another,
**characterised in that**
selectively either the at least one screening device (4) or jointly the at least one screening device (4) and the at least one stator blade (3) can be moved from the operating position into the maintenance position.

2. The grinder according to claim 1, wherein in the maintenance position of the screening device (4) the at least one stator blade (3) is selectively connected to the housing (5) of the grinder.

3. The grinder according to claim 1 or 2, in which the at least one screening device (4) can be swivelled out of the operating position of the grinder into the maintenance position.

4. The grinder according to one of claims 1 to 3, in which the at least one stator blade (3) is connected, in the operating position, both to the at least one screening device (4) and also to the housing (5) of the grinder.

5. The grinder according to one of claims 1 to 4, in which the at least one stator blade (3) is releasably secured in a stator blade receptacle which is mounted in or on the at least one screening device (4), in particular by welding, or which is mounted in or on the housing (5) of the grinder, in particular by welding.

6. The grinder according to one of claims 1 to 5, wherein the at least one stator blade (3) is releasably connected to the housing (5) and/or the at least one screening device (4) via connecting means which are constructed so as to be operated manually or electrically by a maintenance person for securing the at least one stator blade (3) to the housing (5) and/or the at least one screening device (4) or for releasing the at least one stator blade from the housing (5) and/or the at least one screening device (4).

7. The grinder according to one of claims 1 to 6, wherein the at least one screening device (4) can be swivelled from the operating position into the maintenance position through an angle of between 10° and 180° in a direction which is opposite to the direction of rotation of the at least one rotor (1) in the operating position or is the same as this direction.

8. The grinder according to one of claims 1 to 7, further comprising a hydraulic drive device which is constructed so as to swivel the at least one screening device (4) from the operating position of the grinder into the maintenance position.

9. The grinder according to one of claims 1 to 8, in which the at least one screening device (4) at least partially surrounds the at least one rotor (1) in the operating position.

10. The grinder according to claim 9, wherein the at least one screening device (4) exposes at least part of the at least one rotor (1) in the maintenance position, so that in the maintenance position a maintenance person has free access to at least one rotor blade or rotor tooth (2) provided on the at least one rotor (1).

11. The grinder according to one of claims 1 to 10, wherein the at least one stator blade (3) and the at least one screening device (4) are secured to one another by a fixing screw (8).

12. Screening device for a grinder, which comprises at least one stator blade (3) that can be supported on the housing (5) of the grinder, **characterised in that** the screening device (4) comprises releasable connecting means which are constructed so as to attach the screening device (4) to one or more stator blades (3) of the grinder.

## Revendications

1. Dispositif de broyage destiné à broyer des composants de matériaux, comprenant
un carter (5) ;
au moins un rotor (1) logé dans le carter (5) et sur lequel sont montés des couteaux de rotor ou dents de rotor (2) ;
au moins un couteau de stator (3) pouvant s'appuyer sur le carter (5) ; et
au moins un dispositif de criblage (4), qui peut être déplacé séparément, vers le bas ou de manière latérale par rapport au carter (5), d'un état de fonctionnement du dispositif de broyage dans un état d'entretien,
dans l'état de fonctionnement, ledit au moins un couteau de stator (3) et ledit au moins un dispositif de criblage (4) étant appuyés l'un sur l'autre,
**caractérisé en ce que**
facultativement soit ledit au moins un dispositif de criblage (4), soit ledit au moins un dispositif de criblage (4) et ledit au moins un couteau de stator (3) peuvent être déplacés ensemble depuis l'état de fonctionnement dans l'état d'entretien.

2. Le dispositif de broyage selon la revendication 1, dans lequel, dans l'état d'entretien du dispositif de criblage (4), ledit au moins un couteau de stator (3) est facultativement relié au carter (5) du dispositif de broyage.

3. Le dispositif de broyage selon la revendication 1 ou 2, dans lequel ledit au moins un dispositif de criblage (4) peut pivoter de l'état de fonctionnement du dispositif de broyage dans l'état d'entretien.

4. Le dispositif de broyage selon une des revendications 1 à 3, dans lequel, dans l'état de fonctionnement, ledit au moins un couteau de stator (3) est relié audit au moins un dispositif de criblage (4) et audit carter (5) du dispositif de broyage.

5. Le dispositif de broyage selon une des revendications 1 à 4, dans lequel ledit au moins un couteau de stator (3) est fixé de manière amovible dans un logement de couteau de stator, monté dans ou sur ledit au moins un dispositif de criblage (4), en particulier par soudage, ou monté dans ou sur ledit carter (5) du dispositif de broyage, en particulier par soudage.

6. Le dispositif de broyage selon une des revendications 1 à 5, dans lequel ledit au moins un couteau de stator (3) est relié de manière amovible audit carter (5) et/ou audit au moins un dispositif de criblage (4) par l'intermédiaire de moyens de liaison, conçus pour être commandés manuellement ou électriquement par une personne d'entretien en vue de solidariser ledit au moins un couteau de stator audit carter (5) et/ou audit au moins un dispositif de criblage (4) ou de désolidariser ledit au moins un couteau de stator dudit carter (5) et/ou dudit au moins un dispositif de criblage (4).

7. Le dispositif de broyage selon une des revendications 1 à 6, dans lequel ledit au moins un dispositif de criblage (4) peut pivoter de l'état de fonctionnement dans l'état d'entretien, selon un angle compris entre 10° et 180°, dans un sens qui est opposé au sens de rotation dudit au moins un rotor (1) dans l'état de fonctionnement ou qui est égal à celui-ci.

8. Le dispositif de broyage selon une des revendications 1 à 7, comprenant en outre un dispositif d'entraînement hydraulique, conçu pour faire pivoter ledit au moins un dispositif de criblage (4) de l'état de fonctionnement du dispositif de broyage dans l'état d'entretien.

9. Le dispositif de broyage selon une des revendications 1 à 8, dans lequel, dans l'état de fonctionnement, ledit au moins un dispositif de criblage (4) entoure ledit au moins un rotor (1) au moins partiellement.

10. Le dispositif de broyage selon la revendication 9, dans lequel, dans l'état d'entretien, ledit au moins un dispositif de criblage (4) libère au moins une partie dudit au moins un rotor (1) de manière que dans ledit état d'entretien, une personne d'entretien ait libre accès à au moins un couteau de rotor ou dent de rotor (2) montée sur ledit au moins un rotor (1).

11. Le dispositif de broyage selon une des revendications 1 à 10, dans lequel ledit au moins un couteau de stator (3) et ledit au moins un dispositif de criblage (4) sont solidarisés l'un à l'autre par une vis de blocage (8).

12. Dispositif de criblage pour un dispositif de broyage, comprenant au moins un couteau de stator (3) pouvant s'appuyer sur le carter (5) du dispositif de broyage, **caractérisé en ce que** le dispositif de criblage (4) comprend des moyens de liaisons amovibles, conçus pour relier le dispositif de criblage (4) à un ou plusieurs couteaux de stator (3) du dispositif de broyage.
